# NEUE EUROPÄISCHE PATENTSCHRIFT

(11) **EP 1 666 798 B2**
(45) Veröffentlichungstag und Bekanntmachung des Hinweises auf die Entscheidung über den Einspruch: **26.09.2018**
(45) Hinweis auf die Patenterteilung: 28.11.2007
(21) Anmeldenummer: 05026372.2
(22) Anmeldetag: 02.12.2005
(51) Int. Cl.: F24C 7/08, F24C 14/00

(54) **Gargerät zum komplett automatischen Garen und/oder Reinigen**
Cooking device for fully automatic cooking and/or cleaning
Four de cuisson pour cuisson et/ou nettoyage entièrement automatique

(30) Priorität: 03.12.2004 DE 202004018718 U
(43) Veröffentlichungstag der Anmeldung: 07.06.2006
(73) Patentinhaber: Rational AG, 86899 Landsberg/Lech (DE)
(72) Erfinder: Wiedemann, Peter, 86836 Klosterlechfeld (DE); Maas, Bruno, 86916 Kaufering (DE); Greiner, Michael, Dr., 86899 Landsberg (DE)
(74) Vertreter: Weber-Bruls, Dorothée

(56) Entgegenhaltungen:
- WO-A-00/49838
- WO-A1-00/49838
- WO-A1-99/33347
- DE-A1- 2 657 668
- DE-A1- 2 657 668
- DE-A1- 4 127 388
- DE-A1- 4 127 388
- DE-A1- 19 945 021
- DE-A1- 19 945 021
- US-A- 3 745 988
- US-A- 3 745 988
- US-A- 4 488 026
- US-A- 5 352 867
- US-A- 5 362 946
- US-A- 5 362 946
- US-A- 5 681 496
- PATENT ABSTRACTS OF JAPAN Bd. 017, Nr. 298 (M-1425), 8. Juni 1993 (1993-06-08) & JP 05 018539 A (SHARP CORP), 26. Januar 1993 (1993-01-26)
- Patent Abstracts of Japan. Bd. 017, Nr. 298(M-1425), 8. Juni 1993 (1993-06-08) & JP 05,018539, A, (SHARP CORP), 26. Januar 1993 (1993-01-26)

## Beschreibung

Die vorliegende Erfindung betrifft ein Gargerät mit einem Garraum, der über eine Garraumtür oder einen Luftvorhang verschließbar ist, einer Steuer- oder Regeleinrichtung, die mit zumindest einer Meßeinrichtung zum Führen zumindest eines Garprozesses im Garraum zumindest über eine Heizeinrichtung und/oder zum Führen zumindest eines Reinigungsprozesses im Garraum zumindest über eine Reinigungseinrichtung zusammenwirkt, und einer Schalteinrichtung.

Solche Gargeräte sind im Stand der Technik, beispielsweise aus der US 3,745,988 in Form eines selbstreinigenden Ofens oder aus der US 5,362,946 in Form eines Gargerätes, bei dem in Abhängigkeit von der Erfassung eines Zubehörs in einem Garraum automatisch ein Garverfahren initiierbar ist, gut bekannt. Mit den bekannten Gargeräten lassen sich erwünschte Garergebnisse jedoch nur dann mit gleichbleibender, hoher Qualität erhalten, wenn sie von Fachkräften bedient werden. Zwar sind schon einige Anstrengungen in Richtung einer Automatisierung eines Garprozesses unternommen worden, jedoch muß noch stets eine Vielzahl von Parametern bzw. Informationen von einer Bedienperson in das Gargerät eingegeben werden, bevor dieses ein automatisches Garen durchführen kann. Auch zum Durchführen geeigneter Reinigungsprozesse ist noch stets das Zwischenschalten menschlicher Verstandsfähigkeit vonnöten, was zu Bedienfehlern führen kann.

Einerseits ist in der WO 2004/062372 A2 beschrieben, daß sich mit Hilfe einer Clusteranalyse Garverfahren trotz ihrer hochkomplexen Sachzusammenhänge verdichten, typisieren, profilieren und mathematisch eindeutig kennzeichnen sowie beschreiben lassen, so daß sich das Führen eines Garprozesses auf wenige, zu definierende Schlüsselgrößen reduzieren läßt. Andererseits ist es aus der EP 1 022 972 B1 bekannt, daß sich durch das Heranziehen des zeitlichen Verhaltens von Meßgrößen, welche sich während eines Garprozesses ändernde Eigenschaften des Garguts betreffen, die Menge und insbesondere die Dicke eines Garguts bei der Führung eines Garprozesses berücksichtigen lassen, ohne daß dieselben direkt gemessen oder in das Gargerät eingegeben werden müssen.

Ein automatisiertes Garverfahren, bei dem zuerst eine Gargutart bestimmt und in Abhängigkeit von der bestimmten Gargutart ein Garprogramm durchgeführt wird, ist aus der JP 05-018539 A sowie auch der US 5,352,867 bekannt. Die WO 00/49838 offenbart ein intelligentes Gargerät, bei dem Informationen auf einer Gargutverpackung zum Führen eines Garprogrammes auswertbar sind.

Es sind auch schon Schritte zur Automatisierung eines Reinigungsprozesses unternommen worden, wie beispielsweise in der DE 199 61 835C2 beschrieben. Danach wird aus einem Garraum abfließendes Reinigungswasser zumindest zum Teil wiederverwendet und ein Reinigungskreislauf über eine spezielle Sensorik automatisch gesteuert. Zudem ist ein Herd mit sensorgesteuertem Pyrolysestart aus der DE 41 27 388 A1 sowie ein Backofen mit katalytisch selbst reinigender Beschichtung aus der DE 26 57 668 A1 bekannt.

Spezielle Meßeinrichtungen, die einem Automatisieren eines Garprozesses dienen, sind ebenfalls bereits entwickelt worden. So ist es beispielsweise aus der DE 199 45 021 A1 bekannt, über einen Garprozeßfühler, der zumindest teilweise in ein Gargut einsteckbar ist, zumindest eine spezifische Gargut- und/oder Gargerätegröße zur Garprozeßsteuerung zu bestimmen. Als Gargutgröße sind dort explizit die Kerntemperatur des Garguts, die Plazierung des Garprozeßfühlers im Gargut, der Durchmesser des Garguts, die Dichte des Garguts, die Gargutart, der Reifegrad des Garguts, der pH-Wert des Garguts, die Konsistenz des Garguts, der Lagerungszustand des Garguts, der Geruch des Garguts, der Geschmack des Garguts, die Qualität des Garguts, die Bräunung des Garguts, die Krustenbildung des Garguts, der Vitaminabbau des Garguts, die Entstehung kanzerogener Substanzen im Gargut, die Hygiene des Garguts und/oder die Wärmeleitfähigkeit des Garguts beschrieben. Wie man erkennen kann, ob solch ein Garprozeßfühler tatsächlich in einem Gargut plaziert ist, so daß nur bei erkannter Stechung des Garprozeßfühlers ein Normalbetrieb eines Garprozesses fortgeführt wird, unter Ausgleichung einer möglichen Fehlstechung, ist beispielsweise in der DE 100 61 821 C2 beschrieben. Ein Verfahren zur Erkennung einer unsachgemäßen Anwendung eines Garprozeßfühlers ist auch aus der DE 102 11 643 A1 bekannt. Ferner ist im Rahmen der WO 2004/109246 A1 beschrieben, wie insbesondere die Temperaturleitzahl und/oder die spezifische Wärmeleitzahl eines Garguts über einen Garprozeßfühler erfaßt werden kann bzw. können. Die DE 101 09 246 C1 lehrt zudem, wie die Farbe im Inneren eines Garguts über die Erfassung elektromagnetischer Strahlung erkannt und zur Garprozeßsteuerung herangezogen werden kann. In der DE 101 09 252 C2 ist noch die Auswertung von Schallwellen in einem Gargut insbesondere zur Bestimmung der Konsistenz desselben beschrieben, die auch zur Garprozeßsteuerung herangezogen werden kann.

Alternativ oder in Ergänzung zu Garprozeßfühlern, die in ein Gargerät einzustechen sind, ist auch eine Vielzahl weiterer Meßeinrichtungen im Stand der Technik zur Erfassung spezifischer Gargutgrößen bekannt. So offenbart beispielsweise die DE 101 14 080 C1 die Erfassung des pH-Werts, der elektrischen Leitfähigkeit, des optischen Verhaltens, des spektroskopischen Verhaltens, des Geruchs und/oder des Verhaltens bei Einwirkung von Enzymen von aus einem Gargut während eines Garens austretenden organischen, flüssigen Substanzen zur Regelung eines Garprozesses und/oder Reinigungsprozesses. In der nicht vorveröffentlichten DE 10 2004 062 737.1-34 ist ein Schnüffelsensor zur Detektion der Atmosphäre beispielsweise des Garinnenraums bekannt, in Abhängigkeit dessen Ausgabewerte ein Steuersystem Garprozesse ansteuert. In der ebenfalls nicht vorveröffentlichten DE 10 2005 046 716.4 ist beschrieben, wie über eine Infrarotmeßeinrichtung die Position eines Garguts in einem Garraum zur gezielten Beaufschlagung desselben mit Wärme, Kälte, Dampf, einem Gas, einer Flüssigkeit, einem Festkörper, elektromagnetischer Strahlung, einem elektrischen Feld und/oder einem magnetischen Feld zwecks Automatisierung eines Garprozesses erfaßbar ist.

Im Fall der Automatisierung eines Garprozesses dient die Erfassung des Aufstellungsortes und/oder Aufstellungshöhe des Gargeräts der Einstellung vorgegebener Garprogramme und interner Parameter, wie im Rahmen der DE 103 01 526 B3 beschrieben.

Ferner ist es für ein Automatisieren von Garprozessen in Gargeräten, deren Garraum mit einer Garraumtür verschließbar ist, unerläßlich, den Öffnungsgrad der Garraumtür und die Zeitdauer der Öffnung derselben beim Führen des Garprozesses automatisch zu berücksichtigen, wie im Rahmen der nicht vorveröffentlichten DE 10 2005 020 744.8 beschrieben. Dabei soll im folgenden von der Beschreibung eines Garraums, der von einer Tür verschließbar ist, auch ein Tiegel, der mit einem Deckel verschließbar ist, umfaßt sein.

Bei einem zumindest teilweise automatisierten Gargerät werden nicht nur weniger qualifizierte Bedienpersonen benötigt, sondern sie sollten sich zudem während eines Garprozesses dem Gargerät nicht nähern, insbesondere dasselbe nicht betätigen. Um dies zu vermeiden, kann ein Verfahren gemäß der DE 101 22 402 B4 eingesetzt werden.

Eine Automatisierung eines Garprozesses oder Reinigungsprozesses sollte zudem unter Energieeinsparung realisiert werden, wobei hier insbesondere auf Speichereinrichtungen zu verweisen ist, wie sie bspw. in der EP 1 092 115 B1 beschrieben sind.

Trotz der großen Vielzahl der zuvor beschriebenen Entwicklungen in Richtung einer Automatisierung eines Garprozesses und/oder Reinigungsprozesses, die sämtlich auf die Anmelderin zurückgehen, ist eine komplette Automatisierung eines Gargeräts bislang unbekannt.

Aufgabe der vorliegenden Erfindung ist es daher, ein Gargerät zum komplett automatischen Garen und/oder Reinigen zu liefern.

Diese Aufgabe wird erfindungsgemäß durch die Merkmale von Anspruch 1 gelöst.

Bevorzugte erfindungsgemäße Gargeräte sind in den Ansprüchen 2 bis 9 beschrieben.

Der vorliegenden Erfindung liegt die Erkenntnis zugrunde, daß erwünschte Garergebnisse reproduzierbar von völlig ungeübten Bedienpersonen eines Gargeräts nur dann sichergestellt werden können, wenn die Bedienpersonen nur Gargut in das Gargerät einzubringen haben und anschließend der Garvorgang komplett automatisch durchgeführt wird.

Zum anderen liegt der Erfindung die Erkenntnis zugrunde, daß eine erwünschte Garraumreinigung von völlig ungeübten Bedienpersonen eines Gargeräts nur dann sichergestellt werden kann, wenn die Bedienperson nur auf Anfrage des Gargeräts Reinigungsmitteln nachzufüllen hat.

Hierzu kann vorgesehen sein, daß eine Reinigungseinrichtung des erfindungsgemäßen Gargeräts eine Einrichtung zum, vorzugsweise dosierten, Spenden zumindest eines Reinigungsmittels, Klarspülmittels und/oder Entkalkungsmittels umfaßt. Dabei kann eine Meßeinrichtung vorgesehen sein, die zur Erfassung des Füllstands einer Beschwadungseinrichtung einer Dampferzeugungseinrichtung, einer Kühleinrichtung und/oder einer Spendeeinrichtung der Reinigungseinrichtung, vorzugsweise über zumindest einen Füllstandssensor und/oder Gewichtssensor, geeignet ist.

Weitere Merkmale und Vorteile der Erfindung ergeben sich aus der nachfolgenden, beispielhaften Beschreibung dreier Ausführungsformen derselben anhand einer schematischen Zeichnung. Dabei zeigt:
- Figur 1: eine Vorderansicht eines nicht erfindungsgemäßen Gargeräts;
- Figur 2: eine Schnittansicht durch ein erfindungsgemäßes Gargerät; und
- Figur 3: die Vernetzung einer Regeleinrichtung eines weitern erfindungsgemäßen Gargeräts mit weiteren Komponenten des letzteren.

Figur 1 zeigt somit ein Gargerät 1 mit einer Garraumtür 2, das lediglich ein einziges Betätigungselement in Form eines Ein-/Aus-Schalters 3 umfaßt. Eine Bedienperson des nicht erfindungsgemäßen Gargeräts 1 muß nur die Garraumtür 2 zum Einbringen von nicht dargestelltem Gargut in einen nicht dargestellten Garraum öffnen, das Gargut im Garraum plazieren, die Garrraumtür 2 schließen und das Gargerät 1 über den Ein-/Aus-Schalter 3 einschalten. Sodann wird unter Einsatz einer Regeleinrichtung (nicht dargestellt) in Wirkverbindung mit einer Meßeinrichtung (nicht dargestellt) und einer Speichereinrichtung (nicht dargestellt) eine Heizeinrichtung (nicht dargestellt) und/oder eine Dampferzeugungseinrichtung (nicht dargestellt) betätigt, um einen Garprozeß automatisch zu führen. Dabei wird das Gargut automatisch erkannt, so daß dann der Garprozeß entweder in Abhängigkeit von voreingestellten Parametern oder nach in einer Speichereinrichtung der Regeleinrichtung hinterlegten Garprofilen geführt werden kann. Zu diesem Zwecke kann beispielsweise ein Cluster-Verfahren zum Einsatz kommen, wie es aus der WO 2004/62372 A2 bekannt ist.

Das erfindungsgemäße Gargerät 1' gemäß Figur 2 unterscheidet sich von der Gargeräteausführung 1 gemäß Figur 1 insbesondere dadurch, daß kein Betätigungselement vorgesehen ist und anstelle einer Garraumtür 2 ein Luftvorhang 2' vorgesehen ist. Genauer gesagt ist in einem Garraum 10' ein Luftleitglied 11' zur Abtrennung eines Gebläseraums 12' angeordnet, in dem ein Gebläserad 13' und um dieses herumgewickelte Heizwendel 14' angeordnet sind, wobei das Gebläserad 13' Luft auch gezielt zu einer Vielzahl von parallelen Luftdüsen 15' führt, denen jeweils eine Luftansaugöffnung 16' gegenüberliegt, so daß zwischen den Luftdüsen 15 und den Luftansaugöffnungen 16 wahlweise ein Luftvorhang 2' zum Verschließen des Garraums 10' erzeugbar ist. Im Garraum 10' ist zudem ein Infrarotsensor 17' angeordnet, über den die Anordnung eines Garguts (nicht gezeigt) im Garraum 10', selbst die Position solch eines Garguts im Garraum 10', erfaßbar ist, wie beispielsweise im Rahmen der DE 10 2005 046 716.4 beschrieben, um unmittelbar nach Erfassung eines Garguts in dem Garraum 10' automatisch denselben über den Luftvorhang 2' zu schließen und einen Garprozeß einzuleiten, bei dem das Gargut gezielt mit Wärme und/oder Dampf beaufschlagbar ist, wiederum auf der Grundlage eines Cluster-Verfahrens gemäß der WO 2004/62372 A2.

Gemäß Figur 3 kann in einem weiteren erfindungsgemäßen Gargerät (nicht gezeigt) auch ein Garprozeßfühler 17" zum Einsatz kommen, und zwar sowohl zur Erfassung eines Garguts 5" in einem Garraum als auch zur Erfassung von spezifischen Gargutgrößen des Garguts 5". Sobald also über den Garprozeßfühler 17" die Anordnung eines Garguts 5", in das er zumindest teilweise eingeführt ist, in dem Garraum erfaßt worden ist, beispielsweise auf der Grundlage des Offenbarungsgehalt der DE 100 61 821 C2, wird automatisch ein Garprozeß gestartet. Ein Betätigungselement als Bestandteil einer Schalteinrichtung ist somit nicht vonnöten. Vielmehr wird eine Schalteinrichtung von dem Garprozeßfühler 17" bereitgestellt. Mittels über den Garprozeßfühler 17" erfaßter Gargutgrößen wird zudem der Garprozeß automatisch geführt, wie beispielsweise im Rahmen der DE 199 45 021 A1 beschrieben. Bei dieser Garprozeßführung werden also über eine Regeleinrichtung 20', die die Ausgabedaten des Garprozeßfühlers 17" empfängt und auswertet, ein Dampfgenerator 21", ein Gebläserad 23", eine Heizeinrichtung 24" und eine Anzeigeeinrichtung 25" angesteuert. Während eines Garprozesses kann somit gezielt das Gargut 5" mit Wärme und/oder Dampf beaufschlagt werden. In Abhängigkeit von dem Garprozeß kann zudem, im Anschluß an ein Garverfahren, ein Reinigungsverfahren automatisch initiiert werden, nämlich sobald über den Garprozeßfühler 17" erfaßt worden ist, daß kein Gargut 5" im Garraum angeordnet ist. Sodann wird über die Regeleinrichtung 20' gezielt eine Reinigungseinrichtung 22" angesteuert. Sowohl während des Garprozesses als auch des Reinigungsprozesses kann über die Anzeigeeinrichtung 25" das jeweilige Stadium des Prozesses angezeigt werden, einschließlich der erfaßten Gargutart oder des zugrunde gelegten Verschmutzungsgrads. Über die Anzeigeeinrichtung 25" kann aber auch einer Bedienperson automatisch mitgeteilt werden, ob Wasser, Reinigungsmittel oder dergleichen nachzufüllen ist.

Die in der voranstehenden Beschreibung, in den Ansprüchen sowie in der Zeichnung offenbarten Merkmale der Erfindung können sowohl einzeln als auch in jeder beliebigen Kombination für die Verwirklichung der Erfindung in ihren verschiedenen Ausführungsformen wesentlich sein.

### Bezugszeichenliste

- 1,1': Gargerät
- 2: Garraumtür
- 2': Luftvorhang
- 3: Schalteinrichtung
- 5": Gargut
- 10': Garraum
- 11': Luftleitglied
- 12': Gebläseraum
- 13': Gebläserad
- 14': Heizwendel
- 15': Luftdüse
- 16': Luftansaugöffnung
- 17': IR-Sensor
- 17": Garprozeßfühler
- 20": Regeleinrichtung
- 21": Dampfgenerator
- 22": Reinigungseinrichtung
- 23": Gebläserad
- 24": Heizeinrichtung
- 25": Anzeigeeinrichtung

## Patentansprüche

1. Gargerät (1') mit
einem Garraum (10'), der über eine Garraumtür oder einen Luftvorhang (2') verschliessbar ist,
einer Steuer- oder Regeleinrichtung (20"), die mit zumindest einer Messeinrichtung (17', 17") zum Führen zumindest eines Garprozesses im Garraum (10') zumindest über eine Heizeinrichtung (14') und/oder zum Führen zumindest eines Reinigungsprozesses im Garraum (10') zumindest über eine Reinigungseinrichtung (22") zusammenwirkt, und
einer Schalteinrichtung, wobei
die Steuer- oder Regeleinrichtung (22") mit
zumindest einer Sensiereinrichtung (17', 17") zum Erfassen der Einbringung von Gargut (5") in den Garraum (10') und/oder der Anordnung von Gargut (5") in dem Garraum (10') und/oder der Entfernung von Gargut (5") aus dem Garraum (10') und der Schalteinrichtung derart in Wirkverbindung steht, dass ein Garprozess oder ein Reinigungsprozess automatisch initiierbar und führbar ist, wobei die Schalteinrichtung kein Betätigungselement für eine Bedienperson umfasst.

2. Gargerät nach einem der vorangehenden Ansprüche, **dadurch gekennzeichnet, dass** die Schalteinrichtung von der Sensiereinrichtung (17', 17") ansteuerbar ist.

3. Gargerät nach Anspruch 1 oder 2, **dadurch gekennzeichnet, daß**
die Sensiereinrichtung (17', 17") zumindest einen Türkontaktsensor, und/oder eine Lichtschranke und/oder einen Bewegungsmelder und/oder einen Infrarotsensor (17') und/oder einen kapazitiven Sensor und/oder einen Gewichtssensor und/odereinen Leitfähigkeitssensor und/oder eine Mikrowellenabsorptionsmeßeinrichtung und/oder eine Schallmeßeinrichtung und/oder einen Schnüffelsensor und/oder einen Garprozeßfühler (17"), der insbesondere zumindest teilweise in das Gargut (5") einführbar ist, zum Erfassen zumindest einer spezifischen Gargutgröße umfaßt.

4. Gargerät nach einem der vorangehenden Ansprüche, **dadurch gekennzeichnet, dass** die Messeinrichtung (17', 17") geeignet ist
zur Erfassung
- einer Gargutart und/oder Gargutgrösse, insbesondere über eine Geruchserfassung, vorzugsweise mittels zumindest eines Schnüffelsensors,
- und/oder eine Grössenerfassung, vorzugsweise über zumindest einen Infrarotsensor,
- und/oder eine Farberfassung, vorzugsweise über die Erfassung elektromagnetischer Strahlung,
- und/oder eine Barcodeerfassung, vorzugsweise über zumindest einen Infrarotsensor,
- und/oder eine Schallerfassung und/oder eine Konsistenzerfassung, vorzugsweise über zumindest einen Ultraschallsender und/oder einen Ultraschalldetektor und/oder einen Dehnungsmessstreifen und/oder eine Federeinrichtung,
- und/oder eine Widerstandserfassung, vorzugsweise über zumindest eine Elektrode,
- und/oder eine pH-Werterfassung, vorzugsweise über ein Thermoelement und einen Zeitmesser,
- und/oder einen Garprozessfühler, der ausgelegt ist zur Bestimmung der Kerntemperatur und/oder der Dichte und/oder des Reifegrades und/oder des Lagerungszustandes und/oder des Geschmacks und/oder der Qualität und/oder der Bräunung und/oder der Krustenbildung und/oder des Vitaminabbaus und/oder der Entstehung kanzerogener Substanzen und/oder der Hygiene und/oder des pH-Wertes und/oder des optischen Verhaltens und/oder des spektroskopischen Verhaltens und/oder des Verhaltens bei Einwirkung von Enzymen und/oder der Temperaturleitzahl und/oder der spezifischen Wärmeleitzahl.

5. Gargerät nach einem der vorangehenden Ansprüche, **dadurch gekennzeichnet, daß** die Meßeinrichtung geeignet ist zur Erfassung
- eines Verschmutzungsgrads zumindest des Garraums, insbesondere über eine Erfassung einer Garraumwandüberdeckung mit einer Ablagerung, vorzugsweise über zumindest einen Infrarotsensor und/oder einen Schallsensor und/oder eine Elektrode und/oder einen Widerstandssensor,
- und/oder einer Verschmutzung von aus dem Garraum, vorzugsweise in einen Kondensator, strömender Substanzen, wie über eine pH-Wert-Bestimmung oder Leitfähigkeitsbestimmung.

6. Gargerät nach einem der vorangehenden Ansprüche, **dadurch gekennzeichnet, daß** die Steuer- oder Regeleinrichtung mit
- einer ersten Speichereinrichtung zum Speichem von über die Meßeinrichtung und/oder Sensiereinrichtung erfaßten Meßdaten und/oder daraus bestimmten Größen
- und/oder mit einer zweiten Speichereinrichtung zum Herunterladen von Garprogrammen und/oder Garparametern und/oder Garprofilen zum Führen eines Garprozesses oder von Reinigungsprogrammen und/oder Reinigungsparametem und/oder Reinigungsprofilen zum Führen des Reinigungsprozesses zusammenwirkt, wobei
vorzugsweise die erste Speichereinrichtung direkt und die zweite Speichereinrichtung über das Internet mit dem Gargerät verbunden ist.

7. Gargerät nach einem der vorangehenden Ansprüche, **dadurch gekennzeichnet, daß** die Steuer- oder Regeleinrichtung (20") und die Meßeinrichtung (17', 17") und/oder die Sensiereinrichtung (17', 17") und/oder die erste Speichereinrichtung in einem ausgebildet sind, vorzugsweise integriert in einem Garprozeßfühler (17"), der insbesondere zumindest teilweise in Gargut (5") einführbar ist.

8. Gargerät nach einem der vorangehenden Ansprüche, **dadurch gekennzeichnet, daß** die Meßeinrichtung und die Sensiereinrichtung zumindest teilweise in einem Garprozeßfühler (17") integriert sind, der insbesondere zumindest teilweise in Gargut (5") einführbar ist.

9. Gargerät nach einem der vorangehenden Ansprüche, **gekennzeichnet durch** eine gebläseeinrichtung (13', 23") und/oder eine Beschwadungseinrichtung und/oder eine Dampferzeugungseinrichtung (21') und/oder eine Kühleinrichtung und/oder eine Anzeigeeinrichtung (25') und/oder eine Ausgabeeinrichtung und/oder eine Reinigungseinrichtung (22") und/oder eine Energiespeichereinrichtung in Wirkverbindung mit der Steuer- oder Regeleinrichtung (20").

## Claims

1. Cooking appliance (1') comprising a cooking chamber (10') which can be closed by means of a cooking-chamber door or an air curtain (2'), an open-loop or closed-loop control device (20") which interacts with at least one measuring device (17', 17") for conducting at least one cooking process in the cooking chamber (10') at least by means of a heating device (14') and/or for conducting at least one cleaning process in the cooking chamber (10') at least by means of a cleaning device (22"), and a switching device, with
the open-loop or closed-loop control device (22") being operatively connected to
- at least one sensing device (17', 17") for detecting the introduction of Products (5") to be cooked into the cooking chamber (10') and/or the arrangement of products (5") to be cooked in the cooking chamber (10') and/or the removal of products (5") which have been cooked from the cooking chamber (10')
- and the switching device in such a way that a cooking process or a cleaning process can be automatically initiated and conducted, with
the switching device not comprising an operating element for an operator.

2. Cooking appliance according to Claim 1, **characterized in that** the switching device can be actuated by the sensing device (17', 17").

3. Cooking appliance according to Claim 1 or 2, **characterized in that** the sensing device (17', 17") comprises at least one door-contact sensor, and/or a light barrier and/or a motion sensor and/or an infrared sensor (17') and/or a capacitive sensor and/or a weight sensor and/or a conductivity sensor and/or a microwave absorption-measuring device and/or a sound-measuring device and/or a smell sensor and/or a cooking-process probe (17") which, in particular, can be inserted at least partially into the product (5) being cooked, for detecting at least one specific variable of the product being cooked.

4. Cooking appliance according to one of the preceding claims, **characterized in that** the measuring device (17', 17") is suitable for detecting
- the type of product being cooked and/or the size of product being cooked, in particular by means of odour detection, preferably by means of at least one smell sensor,
- and/or size detection, preferably by means of at least one infrared sensor,
- and/or colour detection, preferably by means of detecting electromagnetic radiation,
- and/or barcode detection, preferably by means of at least one infrared sensor,
- and/or sound detection and/or consistency detection, preferably by means of at least one ultrasound transmitter and/or an ultrasound detector and/or a strain gauge and/or a spring device,
- and/or resistance detection, preferably by means of at least one electrode,
- and/or pH detection, preferably by means of a thermocouple and a timer,
- and/or a cooking-process probe which is designed to determine the core temperature and/or the density and/or the degree of maturity and/or the storage state and/or the taste and/or the quality and/or the browning and/or the crust formation and/or the vitamin depletion and/or the production of carcinogenic substances and/or the hygiene and/or the pH and/or the visual behaviour and/or the spectroscopic behaviour and/or the behaviour when acted on by enzymes and/or the coefficient of thermal conductivity and/or the specific heat coefficient.

5. Cooking appliance according to one of the preceding claims, **characterized in that** the measuring device is suitable for detecting
- the degree of soiling at least of the cooking chamber, in particular by means of detecting the degree to which a cooking-chamber wall is covered by a deposit, preferably by means of at least one infrared sensor and/or a sound sensor and/or an electrode and/or a resistance sensor,
- and/or the soiling of substances flowing out of the cooking chamber, preferably into a condenser, for example by means of determining the pH or conductivity.

6. Cooking appliance according to one of the preceding claims, **characterized in that** the open-loop or closed-loop control device interacts with
- a first memory device for storing measurement data detected by means of the measuring device and/or the sensing device and/or for storing variables determined from the said measurement data
- and/or with a second memory device for downloading cooking programs and/or cooking parameters and/or cooking profiles for conducting a cooking process, or for downloading cleaning programs and/or cleaning parameters and/or cleaning profiles for conducting the cleaning process, with
the first memory device preferably being directly connected to the cooking appliance and the second memory device preferably being connected to the cooking appliance via the Internet.

7. Cooking appliance according to one of the preceding claims, **characterized in that** the open-loop or closed-loop control device (20") and the measuring device (17', 17") and/or the sensing device (17', 17") and/or the first memory device are of integral design, preferably integrated in a cooking-process probe (17") which, in particular, can be inserted at least partially into the product (5") being cooked.

8. Cooking appliance according to one of the preceding claims, **characterized in that** the measuring device and the sensing device are at least partially integrated in a cooking-process probe (17) which, in particular, can be inserted at least partially into the product (5") being cooked.

9. Cooking appliance according to one of the preceding claims, **characterized by** a fan device (13', 23") and/or a steam-treatment device and/or a steam-generating device (21") and/or a cooling device and/or a display device (25") and/or an output device and/or a cleaning device (22") and/or an energy-storage device in operative connection with the open-loop or closed-loop control device (20").

## Revendications

1. Appareil de cuisson (1') ayant un compartiment de cuisson (10') qui peut être fermé par l'intermédiaire d'une porte de compartiment de cuisson ou d'un rideau d'air (2'), un dispositif de commande ou de régulation (20") coopérant avec au moins un dispositif de mesure (17', 17") pour diriger au moins un processus de cuisson dans le compartiment de cuisson (10') au moins par l'intermédiaire d'un dispositif de chauffage (14') et/ou pour diriger au moins un processus de nettoyage dans le compartiment de cuisson (10') au moins par l'intermédiaire d'un dispositif de nettoyage (22"), et un dispositif de commutation,
dans lequel l'unité de commande ou de régulation (22") est en liaison active avec
- au moins un dispositif de détection (17', 17") pour détecter l'introduction d'un produit à cuire (5") dans le compartiment de cuisson (10') et/ou la mise en place du produit à cuire (5") dans le compartiment de cuisson (10') et/ou le retrait du produit à cuire (5") hors du compartiment de cuisson (10')
- et le dispositif de commutation
de telle sorte qu'un processus de cuisson ou un processus de nettoyage peut être déclenché et dirigé de manière automatique,
le dispositif de commutation n'incluant aucun élément d'actionnement destiné à un utilisateur.

2. Appareil de cuisson selon la revendication 1, **caractérisé en ce que** le dispositif de commutation peut être commandé par le dispositif de détection (17', 17").

3. Appareil de cuisson selon la revendication 1 ou 2, **caractérisé en ce que** le dispositif de détection (17', 17") comporte au moins un détecteur de contact de porte, et/ou une barrière lumineuse et/ou un détecteur de mouvement et/ou un capteur infrarouge (17') et/ou un capteur capacitif et/ou un capteur de poids et/ou un détecteur de conductivité et/ou un dispositif de mesure d'absorption du rayonnement micro-onde et/ou un dispositif de mesure du son et/ou un capteur de reniflard et/ou un capteur de processus de cuisson (17"), qui peut être introduit en particulier au moins partiellement dans le produit à cuire (5"), pour détecter au moins une grandeur spécifique du produit à cuire.

4. Appareil de cuisson selon l'une quelconque des revendications précédentes, **caractérisé en ce que** le dispositif de mesure (17', 17") est adapté pour une détection
- d'un type de produit à cuire et/ou une grandeur de produit à cuire, en particulier par une détection d'odeur, de préférence au moyen d'au moins un capteur de reniflard,
- et/ou une détection de grandeur, de préférence par l'intermédiaire d'au moins un capteur infrarouge,
- et/ou une détection de couleur, de préférence par la détection d'un rayonnement électromagnétique,
- et/ou une détection de code à barres, de préférence par l'intermédiaire d'au moins un capteur infrarouge,
- et/ou une détection de son et/ou une détection de consistance, de préférence par l'intermédiaire d'au moins un capteur à ultrasons et/ou d'un détecteur d'ultrasons et/ou d'une bande de mesure d'allongement et/ou d'un dispositif à ressort,
- et/ou une détection de résistance, de préférence par l'intermédiaire d'au moins une électrode,
- et/ou une détection de pH, de préférence par l'intermédiaire d'un thermocouple et d'un chronomètre,
- et/ou un capteur de processus de cuisson qui est adapté pour déterminer la température à coeur et/ou la densité et/ou le degré de maturation et/ou l'état de conservation et/ou le goût et/ou la qualité et/ou le brunissement et/ou la formation d'une croûte et/ou la dégradation des vitamines et/ou la formation de substances cancérigènes et/ou l'hygiène et/ou le pH et/ou le comportement optique et/ou le comportement spectroscopique et/ou le comportement sous l'action d'enzymes et/ou le coefficient de diffusion thermique et/ou le coefficient de conductivité thermique spécifique.

5. Appareil de cuisson selon l'une quelconque des revendications précédentes, **caractérisé en ce que** le dispositif de mesure est adapté pour détecter
- un niveau de contamination au moins du compartiment de cuisson, en particulier par une détection d'un recouvrement de la paroi du compartiment de cuisson par un dépôt, de préférence par l'intermédiaire d'au moins un capteur infrarouge et/ou un capteur de son et/ou une électrode et/ou un capteur de résistance,
- et/ou une contamination par des substances s'écoulant hors du compartiment de cuisson, de préférence dans un condenseur, tel que par une détermination de pH ou une détermination de conductibilité.

6. Appareil de cuisson selon l'une quelconque des revendications précédentes, **caractérisé en ce que** le dispositif de commande ou de régulation coopère avec
- un premier dispositif de mémorisation pour mémoriser des données de mesure détectées par l'intermédiaire du dispositif de mesure et/ou du dispositif de détection et/ou des grandeurs déterminées à partir de celles-ci
- et/ou avec un second dispositif de mémorisation pour télécharger des programmes de cuisson et/ou des paramètres de cuisson et/ou des profils de cuisson pour diriger un processus de cuisson, ou des programmes de nettoyage et/ou des paramètres de nettoyage et/ou des profils de nettoyage pour diriger le processus de nettoyage,
le premier dispositif de mémorisation et le second dispositif de mémorisation étant de préférence reliés à l'appareil de cuisson via Internet.

7. Appareil de cuisson selon l'une quelconque des revendications précédentes, **caractérisé en ce que** le dispositif de commande ou de régulation (20") et le dispositif de mesure (17', 17") et/ou le dispositif de détection (17', 17") et/ou le premier dispositif de mémorisation sont formés d'un seul tenant, de préférence intégrés dans un capteur de processus de cuisson (17") qui peut être introduit en particulier au moins partiellement dans le produit à cuire (5").

8. Appareil de cuisson selon l'une quelconque des revendications précédentes, **caractérisé en ce que** le dispositif de mesure et le dispositif de détection sont intégrés au moins partiellement dans un capteur de processus de cuisson (17") qui peut être introduit en particulier au moins partiellement dans le produit à cuire (5").

9. Appareil de cuisson selon l'une quelconque des revendications précédentes, **caractérisé par** un dispositif de soufflage (13', 23") et/ou un dispositif de production de buée et/ou un dispositif de production de vapeur (21") et/ou un dispositif de refroidissement et/ou un dispositif d'affichage (25") et/ou un dispositif de sortie et/ou un dispositif de nettoyage (22") et/ou un dispositif d'accumulation d'énergie en liaison active avec le dispositif de commande ou de régulation (20").
